# EUROPÄISCHE PATENTSCHRIFT

(11) **EP 3 026 245 B1**
(45) Veröffentlichungstag und Bekanntmachung des Hinweises auf die Patenterteilung: **04.09.2019**
(21) Anmeldenummer: 15003113.6
(22) Anmeldetag: 30.10.2015
(51) Int. Cl.: F02D 41/14, F02D 41/00

(54) **VERFAHREN ZUR STEUERUNG EINER BRENNKRAFTMASCHINE**
METHOD FOR CONTROLLING A COMBUSTION MACHINE
PROCEDE DE COMMANDE D'UN MOTEUR A COMBUSTION INTERNE

(30) Priorität: 24.11.2014 AT 8452014
(43) Veröffentlichungstag der Anmeldung: 01.06.2016
(73) Patentinhaber: Innio Jenbacher GmbH & Co OG, 6200 Jenbach (AT)
(72) Erfinder: Froehlich, Moritz, 6233 Kramsach (AT); Kopecek, Herbert, 6130 Schwaz (AT); Schaumberger, Herbert, 6232 Münster (AT); Spyra, Nikolaus, 6020 Innsbruck (AT)
(74) Vertreter: Torggler & Hofinger Patentanwälte

(56) Entgegenhaltungen:
- DE-A1- 19 722 316
- DE-A1-102007 019 279
- JP-A- 2001 003 793

## Beschreibung

Die Erfindung betrifft ein Verfahren zur Steuerung einer Brennkraftmaschine mit den Merkmalen des Oberbegriffs von Anspruch 1 sowie eine Brennkraftmaschine mit den Merkmalen des Oberbegriffs von Anspruch 8.

Es ist bekannt, dass durch die Torsion der Kurbelwelle von Verbrennungskraftmaschinen kurbelwinkelabhängige Signale, wie z. B. Steuerzeiten für die Zündung, der Kraftstoffeinspritzung o. ä. mit einem Fehler belegt sind, der die Leistung und / oder den Wirkungsgrad des Verbrennungsmotors beeinträchtigt. Es gibt daher im Stand der Technik Vorschläge zur Kompensation bzw. zur Berücksichtigung der durch die Torsion der Kurbelwelle verursachten Abweichungen von den gewünschten Steuerzeiten. So ist beispielsweise aus der DE 19 722 316 ein Verfahren zur Steuerung einer Brennkraftmaschine bekannt, wobei ausgehend von einem Signal, welches eine bevorzugte Stellung einer Welle (oberer Totpunkt des Zylinders) charakterisiert, Steuergrößen vorgegeben sind, wobei zylinderindividuelle Korrekturen dieses Signals vorgesehen sind. Diese Korrekturen sind dabei in einem Kennfeld von Korrekturwerten abgelegt. Bei den Steuergrößen kann es sich dabei um die Einspritzung von Kraftstoff, insbesondere um den Einspritzzeitpunkt handeln. Aufgrund von Torsionsschwingungen der Kurbel- und / oder der Nockenwelle ergibt sich eine Abweichung zwischen der Lage des Referenzimpulses R und dem tatsächlichen oberen Totpunkt der Kurbelwelle. Gemäß dieser Schrift ist vorgesehen, dass Korrekturwerte ermittelt, in einem Speicher abgelegt und bei der Berechnung der Ansteuersignale berücksichtigt werden. Dabei werden diese Korrekturwerte abhängig von Betriebsbedingungen für jeden Zylinder in einem Speicher abgelegt. Ein ähnliches Verfahren geht aus der DE 10 2007 019279 A1 hervor.

Die DE 69 410 911 beschreibt eine Vorrichtung und ein Verfahren zum Kompensieren von Torsionsstörungen der Kurbelwellen. Die darin beschriebene Methode betrifft die Erkennung von Fehlzündungen in Verbrennungsmotoren und ein System zum Ausgleich von systematischen Unregelmäßigkeiten der gemessenen Motordrehzahl, die durch torsionsbedingte Verbiegung der Kurbelwelle ausgelöst werden. Dazu werden offline erzeugte und in einer Speichereinrichtung abgelegte zylinderindividuelle Korrekturfaktoren für Zündungsimpulse herangezogen, um Unregelmäßigkeiten in der Synchronisation von Profilzündungsmessintervallen zu kompensieren. Dieses Kennfeld von Korrekturfaktoren wird dabei bei der Kalibrierung eines Motortyps durch einen Testmotor oder durch eine Simulation bestimmt.

Die DE 112 005 002 642 beschreibt ein Motorsteuersystem auf Basis eines Drehpositionssensors. Dabei umfasst das Motorsteuersystem zwei Winkelpositionssensoren für eine sich drehende Motorkomponente, um die Torsionsablenkung der Komponente zu bestimmen. Die Motorsteuereinrichtung reagiert dabei auf Torsionsablenkungen, indem sie den Betrieb des Motors ändert. Dabei ist vorgesehen, dass die Kurbelwelle jeweils einen Sensor am vorderen und am hinteren Ende der Kurbelwelle aufweist, um die Winkelpositionen des vorderen und des hinteren Endes relativ zueinander zu bestimmen. Ein ähnliches Verfahren geht aus der JP 2001-003793 A hervor, wobei jedoch die Torsionsablenkung mittels zwei Sensoren kurbelwinkelaufgelöst bestimmt wird.

Nachteilig an den aus dem Stand der Technik bekannten Lösungen ist es, dass lediglich eine lokale Verdrehung in Bezug auf einzelne Zylinder oder eine globale Verdrehung der Kurbelwelle in Bezug auf den Kurbelwellenwinkel bestimmt oder berechnet wird.

Ein weiterer Nachteil der aus dem Stand der Technik bekannten Lösungen ist auch, dass die Kurbelwellenwinkelinformation nur für eine einzige ausgewählte Kurbelwellenwinkelposition ermittelt wird, meist am oberen oder unteren Totpunkt. Dies ist besonders deswegen nachteilig, weil nicht alle Sensor- und / oder Aktuator-Ereignisse unbedingt mit dem oberen Totpunkt korreliert sein müssen.

Es ist daher Aufgabe dieser Erfindung, ein Verfahren sowie eine Brennkraftmaschine anzugeben, durch welches bzw. durch welche zylinderindividuell und kurbelwinkelaufgelöst die Kurbelwinkelabweichung für einzelne oder alle Zylinder bestimmt und damit ein entsprechendes kurbelwinkelabhängiges Sensor- und/oder kurbelwinkelabhängiges Aktuatorsignal korrigiert werden kann.

Gelöst wird diese Aufgabe durch ein Verfahren nach Anspruch 1 und eine Brennkraftmaschine nach Anspruch 8. Vorteilhafte Ausführungen sind in den Unteransprüchen definiert.

Dies wird beim erfindungsgemäßen Verfahren dadurch erreicht, dass für wenigstens zwei der Zylinder ein zylinderindividueller und kurbelwinkelaufgelöster Wert der Winkelabweichung ermittelt wird und in Abhängigkeit der ermittelten Winkelabweichung die kurbelwinkelabhängigen Aktuator- bzw. Sensorsignale korrigiert werden, wobei der zylinderindividuelle und kurbelwinkelaufgelöste Wert der Winkelabweichung berechnet wird, wobei zur Berechnung des zylinderindividuellen und kurbelwinkelaufgelösten Wertes der Winkelabweichung der geometrische Abstand der einzelnen Zylinder von der als fest eingespannt angenommenen Abtriebsseite der Kurbelwelle und der Zündabstand der Zylinder berücksichtigt wird.

In anderen Worten heißt das, dass wenigstens zweien der Zylinder ein zylinderindividueller kurbelwinkelaufgelöster Wert der Winkelabweichung zugewiesen wird und in Abhängigkeit der Winkelabweichung kurbelwinkelabhängige Sensor- und/oder kurbelwinkelabhängige Aktuatorsignale korrigiert werden.

Zylinderindividuelle Ermittlung der Kurbelwinkelposition heißt, dass zu jeder Position der Kurbelwelle, der ein Zylinder zugeordnet ist, die Kurbelwinkelposition bestimmt wird oder bestimmbar ist.

Kurbelwinkelaufgelöst bedeutet, dass die Kurbelwinkelinformation nicht nur, wie im Stand der Technik beschrieben, für eine einzige ausgewählte Kurbelwellenwinkelposition, sondern für jeden Kurbelwinkel eines Arbeitsspieles (720° bei einem 4-Taktmotor) vorliegt.

Der zylinderindividuelle Wert gibt also für einen einzelnen Zylinder der mehreren Zylinder jene Winkelabweichung in Grad an, die der betreffende Zylinder gegenüber seiner Winkellage bei unbelasteter, also nicht von Torsion beeinflusster Kurbelwelle aufweist.

Es hat sich nämlich in Versuchen und Berechnungen der Anmelderin gezeigt, dass die torsionsbedingte Winkelabweichung einzelner Zylinder nicht der aus einer globalen Torsionsverdrehung interpolierten Winkelabweichung entspricht. Vielmehr treten deutliche Abweichungen zu dieser idealisierten Betrachtung auf, welche einerseits durch zusätzliche, der Torsion überlagerte Torsionsschwingungen hervorgerufen werden. Dies kann beispielsweise dazu führen, dass die Winkelabweichung gegenüber dem, mittels Interpolation der globalen Verdrehung berechneten Wert ein anderes Vorzeichen aufweist, d. h. der erwartete Durchgangszeitpunkt der entsprechenden Kurbelwellenposition kann statt früher auch später erfolgen oder auch umgekehrt.

Der besondere Vorteil des erfindungsgemäßen Verfahrens besteht auch darin, dass die Information über den tatsächlichen Kurbelwinkel nicht nur zylinderindividuell, d. h. für jede Zylinderposition entlang der Längsachse der Kurbelwelle, sondern auch kurbelwellenwinkelaufgelöst vorliegt. Dies ist besonders deswegen interessant, weil nicht alle Sensor- und / oder Aktuatorereignisse unbedingt mit dem oberen Totpunkt korreliert sein müssen. Beispiele für kurbelwinkelabhängige Eingriffe, die nicht am oberen Totpunkt stattfinden, sind etwa die Zündung, die Einspritzung, Voreinspritzung und auch die Auswertung kurbelwinkelbasierter Kenngrößen, wie des Zylinderdrucks. Daher ist es relevant, den realen Kurbelwinkelversatz auch für eine andere Winkelposition der Kurbelwelle als den oberen Totpunkt zu kennen.

Erfindungsgemäß ist vorgesehen, dass der zylinderindividuelle Wert der Winkelabweichung berechnet wird.

Hier ist also vorgesehen, dass für wenigstens einen der n Zylinder der Wert der Winkelabweichung über rechnerische Methoden ermittelt wird. Eine Möglichkeit dafür sind analytische Lösungen für die Verformung der Kurbelwelle in Abhängigkeit der aktuell herrschenden Betriebsbedingen, wie etwa erbrachte Leistung und / oder Drehmoment.

Gemäß einem Ausführungsbeispiel wird eine Ersatzfunktion gebildet, die ausgehend von vorhandenen Eingabewerten die Torsion der Kurbelwelle von allen vorhandenen Stützpunkten der sich ausbreitenden Torsionsschwingung über den Motorzyklus ausgibt.

Als Eingabegrößen der Ersatzfunktion der Kurbelwellentorsion werden diesem Beispiel gemäß folgende Größen herangezogen:
- Zündreihenfolge
- Zündabstand
- Distanz zwischen Zylinderposition zur Messposition an der Kurbelwelle
- Materialeigenschaften und Geometrie der Kurbelwelle
- Maximale Amplitude der Torsion bei einem definiertem Lastpunkt (ermittelt entweder aus einer Modellrechnung der Verformung der Kurbelwelle bei gegebenem Drehmoment oder aus Referenzmessung am gegenüberliegen dem Ende der Kurbelwelle)
- Motorlast (zur Skalierung der Amplitude im Betrieb)

In der Berechnung wird zunächst für alle Zylinder ein zylinderindividueller Gewichtungsfaktor bestimmt. Dieser Gewichtungsfaktor berücksichtigt die Zündabstande aufeinanderfolgend zündender Zylinder. Der Zündabstand ist der Winkelunterschied im Zündzeitpunkt zweier aufeinanderfolgend zündender Zylinder.

Danach kann eine Torsionskennzahl für jeden Zylinder bestimmt werden. Die Torsionskennzahl ergibt sich aus Multiplikation des Zündabstands zum vorherigen Zylinder (gemäß der Zündreihenfolge) mit der Distanz zum Referenzpunkt der Welle und des Gewichtungsfaktors.

Die Torsionskennzahl ist über die maximale Amplitude der Torsion skaliert. Das bedeutet, dass der Betrag der berechneten Torsionskennzahl mit dem durch Messung ermittelten Betrag der Torsion für eine ausgewählte Position kalibriert wird. Günstigerweise erfolgt die Kalibrierung mit dem maximalen Wert der Torsion.

Die Torsionskennzahl kann nun durch Berücksichtigung der Motorlast für verschiedene Lastpunkte skaliert werden.

Im Anschluss wird ein Gewichtungsfaktor der Stützpunkte auf Basis des Verhältnisses der Zündabstande aufeinanderfolgend zündender Zylinder definiert. Anhand des Winkelabstands zwischen zwei aufeinanderfolgend zündenden Zylindern, der Distanz zum Referenzpunkt der Welle und dem berechneten Gewichtungsfaktor der Stützpunkte wird eine Torsionskennzahl für jeden Zylinder berechnet. Diese Kennzahl wird mit der gemessenen, modellierten oder berechneten maximalen Amplitude der Torsion skaliert.

Nun wird der in der Zündfolge nächste Zylinder gewählt. Dieser Zylinder erhält einen Faktor zugewiesen, der proportional zu dem geometrischen Abstand, also der Distanz der entsprechenden Kröpfungen der Kurbelwelle dieses Zylinders zum Ausgangs-Zylinder ist. Dieser Faktor ist repräsentativ für das Maß an Verdrehung gegenüber einem Referenzpunkt, etwa dem Zahnkranz, an dem leicht eine Verdrehung gemessen werden kann, denn die Verdrehung zweier Zylinder zueinander ist bei gleichem Torsionsmoment umso größer, je weiter die zwei Zylinder auseinander liegen.

Im nächsten Schritt wird wieder der in der Zündreihenfolge nächste Zylinder ausgewählt und der geometrische Abstand zum zuletzt gezündeten Zylinder als Faktor herangezogen.

Dieser Faktor wird in gleicher Weise für alle verbleibenden Zylinder ermittelt. Dann wird der Betrag des Faktors mit dem zweiten gemessenen Wert an der Kurbelwelle solchermaßen kalibriert, dass sich an dieser zweiten Messposition durch Anwendung des Multiplikationsfaktors der korrekte Wert für die Winkelabweichung ergibt. In anderen Worten erklärt, muss sich durch Multiplikation der Winkelabweichung des ersten Zylinders mit dem Faktor des letzten Zylinders die Winkelabweichung für den letzten Zylinder ergeben. Über die durch Messung zugängliche Relation dieser zwei Positionen lassen sich nun die Multiplikationsfaktoren aller Zylinder kalibrieren.

Die Wirkung der Ersatzfunktion sei anhand eines Beispiels erläutert:
die Zündreihenfolge ist eine durch die Kröpfungen der Kurbelwelle, also mechanisch und für einen vorliegenden Motor vorgegebene zeitliche Abfolge der Zündzeitpunkte der einzelnen Zylinder.

Wird nun dieser Faktor für alle Zylinder gemäß der Zündreihenfolge aufgetragen, sieht man für jeden Zylinder die durch die Torsion verursachte Winkelabweichung.

Für die Ersatzfunktion wird für wenigstens einen Zylinder ein Amplitudenwert (Betrag der Verdrehung) ermittelt, mit welchem das Berechnungsergebnis skaliert werden kann. Der Betrag der Verdrehung ist ein Maß für die elastischen Kennwerte und die Steifigkeit der Kurbelwelle.

Der Betrag ist umso größer, je weiter sein Vorgänger entfernt ist.

Um das Torsionsverhalten der Kurbelwelle korrekt abzubilden, werden als nächstes die Zündfolge und Zündabstände berücksichtigt. Bei einem V-Motor können die Zündabstände beispielsweise bei 60° und 30° Kurbelwinkel liegen, sodass alle Zylinder auf ein Arbeitsspiel von 720° Kurbelwinkel aufgeteilt sind. Der Zündabstand ist ein Maß für die Ungleichmäßigkeit, mit der Torsion bzw. Torsionsschwingung in die Kurbelwelle eingebracht werden.

Im nächsten Schritt wird der auf den Referenzzylinder folgende Zylinder betrachtet: dessen Beitrag zur Verdrehung wird durch Multiplikation des für den Referenzzylinder ermittelten Wertes mit dem geometrischen Längsabstand bestimmt.

Bevorzugt kann vorgesehen sein, dass der zylinderindividuelle Wert der Winkelabweichung, Δϕᵢ, durch eine Modellfunktion berechnet wird. Dies betrifft den Fall, worin eine Modellfunktion für die Verformungen der Kurbelwelle erstellt wird, aus welcher für die dem Zylinder i zugeordneten Position der Kurbelwelle der Wert Δϕᵢ der Winkelabweichung ermittelbar ist. In die Modellfunktion gehen einerseits die geometrischen und elastischen Größen der Kurbelwelle ein, zum anderen auch die aktuell herrschenden Betriebsbedingen, wie etwa die erbrachte Leistung und / oder das Drehmoment. Die Modellfunktion, die alle relevanten geometrischen und elastischen Größen der Kurbelwelle enthält kann nun leicht über die zuvor ermittelte Korrekturfunktion kalibriert werden. Als Randbedingung muss auch für Null Last die Verdrehung auch Null sein.

Gemäß einer bevorzugten Weiterbildung ist vorgesehen, dass der zylinderindividuelle Wert Δϕᵢ der Winkelabweichung in Echtzeit basierend auf Motorausgangssignalen berechnet wird. Damit ist der Fall erfasst, worin die Berechnung der Winkelabweichung in Echtzeit geschieht, das heißt, dass nicht auf eine vorgefertigte Lösung für die Winkelabweichung zurückgriffen wird, sondern die Berechnung instantan, d.h direkt, im aktuellen Motorzyklus, erfolgt. Der besondere Vorteil dieser Ausführungsform liegt darin, dass schnell veränderliche Parameter, z.B. eine schwankende Motorlast, in der Auswertung berücksichtigt werden können.

Bevorzugt kann vorgesehen sein, dass wenigstens eine Motorregelgröße in Abhängigkeit wenigstens eines zylinderindividuellen Werts der Winkelabweichung Δϕᵢ verändert wird. Dies beschreibt den Fall, dass wenigstens eine Motorregelgröße die ermittelte Winkelabweichung Δϕᵢ als weitere Eingangsgröße erhält, und so die Winkelabweichung des wenigstens einen Zylinders kompensiert werden kann. Die Motorregelgröße kann beispielsweise der Zündzeitpunkt oder der Einspritzzeitpunkt eines Kraftstoffes oder die Öffnungszeit einer Kraftstoffeinbringungsvorrichtung sein. So kann etwa bei Ermittlung einer positiven Winkelabweichung Δϕᵢ für einen Zylinder Z i (das heißt, der Zylinder Z mit Index i erreicht seine Position früher als vorgesehen) der Zündzeitpunkt für diesen Zylinder vorverlegt werden.

Gemäß einer weiteren bevorzugten Ausführungsform ist vorgesehen, dass wenigstens ein Motormesssignal über zumindest einen zylinderindividuellen Wert Δϕᵢ der Winkelabweichung korrigiert wird. Damit ist gemeint, dass Messsignale vom Motor, beispielsweise die Signale einer Zylinderdruckerfassung, mit Hilfe des ermittelten Wertes der Winkelabweichung Δϕᵢ korrigiert werden. Korrigiert werden heißt, dass durch Berücksichtigung der Winkelabweichung die Messsignale wesentlich genauer der tatsächlichen Position des Kolbens der betrachteten Kolben-Zylinder-Einheit zugeordnet werden können. Dies ist besonders für Zylinderdruckerfassung interessant, denn der Kurbelwinkel bestimmt ja die räumliche Position des Kolbens im Zylinder. Bei einer Winkelabweichung wird also der erfasste Zylinderdruck einer falschen räumlichen Position des Kolbens zugeordnet. Daher ist eine Korrektur besonders vorteilhaft für Motordiagnostik im Allgemeinen, da Sensorsignale nun stets der korrekten Kurbelwellenposition zugeordnet werden können.

Die Vorteile der Erfindung werden nachfolgend anhand der Figuren näher erläutert. Dabei zeigt:
- Fig. 1a und 1b: eine schematische Darstellung einer Brennkraftmaschine
- Fig. 2: eine Darstellung der torsionsbedingten Kurbelwellenwinkelabweichung für 90° Zündabstand
- Fig. 3: eine Darstellung der torsionsbedingten Kurbelwellenwinkelabweichung für 120°/60° Zündabstand

Es folgt die detaillierte Figurenbeschreibung.

Figur 1a zeigt schematisch eine Brennkraftmaschine mit 8 Zylindern, wobei abtriebsseitig (in diesem Fall durch den Generator G markiert) auf der linken Zylinderbank zu zählen begonnen wird. Beim V-Motor liegen Zylinder Z1 - Z4 auf der linken Zylinderbank, die Zylinder Z5 - Z8 auf der rechten Zylinderbank. Angedeutet ist auch die Kurbelwelle K, mit welcher die Zylinder Z1 bis Z8 über Pleuel verbunden sind. Der Zylinder Z1, das heißt der Ort der Krafteinleitung durch das Pleuel von Zylinder Z1, liegt ganz nahe an der als eingespannt angenommenen Abtriebsseite.

Figur 1b zeigt eine Brennkraftmaschine mit acht Zylindern in Reihenanordnung. Im Reihenmotor wird von Z1 bis Z8 gezählt.

Die Zündreihenfolge sei in diesen Beispielen Z1 → Z6→ Z3 → Z5 → Z4 → Z7 → Z2→ Z8.

In Figur 1b ist der Zündabstand, ausgedrückt als Kurbelwinkelunterschied, 90°. Nach Zündung des Zylinders Z8 beginnt man wieder mit Zylinder Z1. Für dieses Beispiel ist der Zündabstand bezüglich des Kurbelwinkels also in gleichen Abständen auf die Zylinder verteilt. Alle 90° Kurbelwinkel findet ein Zündereignis statt.

Figur 2 zeigt ein Diagramm, bei dem auf der Ordinate die torsionsbedingte Winkelabweichung der Kurbelwelle an der Position von Zylinder Z8, Δϕ₈, über ein gesamtes Arbeitsspiel, d. h. 720° Kurbelwinkel aufgetragen ist.

Wird nun die eben erläuterte Zündreihenfolge durchlaufen, so ergibt sich die gezeigte Winkelabweichung Δϕ₈, die im Folgenden diskutiert wird. Zum besseren Verständnis wurden in einer parallelverschobenen Hilfsachse jene Zylinder eingetragen, die bei der jeweiligen Kurbelwellenposition zünden. Zunächst zündet Zylinder Z1 bei 0° Kurbelwinkel. Da Zylinder Z1 ganz nahe an der als starr angenommenen Abtriebsseite liegt, kann das Zündereignis von Zylinder Z1 bezüglich der Kurbelwellenposition von Zylinder Z8 so gut wie keine Verdrillung der Kurbelwelle bewirken.

Das nächste Zündereignis, 90° Kurbelwellenwinkel später, erfolgt bei dem Zylinder Z6. Dieser bewirkt aufgrund der Entfernung zur Abtriebsseite den größeren Beitrag zur Verdrehung der Kurbelwelle.

In Worten ausgedrückt, entspricht der Peak der Kurve Δϕ₆ an der Kurbelwellenposition 90° dem Beitrag der von Zylinder Z6 hervorgerufenen Winkelabweichung der Kurbelwelle an der Position des Zylinders Z6.

Das nächste Zündereignis, dies ist Zylinder Z3, findet bei 180° Kurbelwellenwinkel statt. Dieser Zylinder (genauer: der Angriffspunkt des dazugehörigen Pleuels auf die Kurbelwelle) liegt weniger weit entfernt von der Abtriebsseite als Z8 und kann so nur einen geringeren Beitrag zur Verdrehung der Kurbelwelle an der Position von Zylinder Z8 bewirken. Das nächste Zündereignis (Zylinder Z5) findet bei 270° Kurbelwellenwinkel statt und liefert wegen der noch näheren Position zum Abtrieb einen deutlich niedrigeren Beitrag zur Verdrehung an der Kurbelwellenposition von Zylinder Z8 als beispielsweise die Zylinder Z8 und Z3. Als nächstes zündet Zylinder Z4 und bewirkt eine stärkere Verdrehung (vergleichbar mit Zylinder Z8), da er ähnlich weit vom Abtrieb gelegenen ist wie Zylinder Z8. Das nächste Zündereignis ist die Zündung von Zylinder Z7 bei 450° Kurbelwellenwinkel. Das darauffolgende Zündereignis ist der Zylinder Z2 bei 540° und Z8 bei 630°. Die 720° entsprechen wieder dem Beginn der Skala bei 0°, d. h. Zündung von Zylinder Z1.

Zeichnet man torsionsbedingte Winkelabweichung für andere Zylinder in das Diagramm ein, so liegen die Maxima unter der für Zylinder Z8 aufgetragenen Kurve, skaliert um ihren jeweiligen Abstand von der als fest eingespannt angenommenen Abtriebsseite.

Man sieht also, dass die Zylinder durch ihren unterschiedlichen Abstand von der Abtriebsseite ganz unterschiedliche Beträge zur Verdrehung der Kurbelwelle an der Zylinderposition Z8 bewirken. Die entstehende Kurve beschreibt also kurbelwellenwinkelaufgelöst und zylinderindividuell (hier für die Kurbelwellenposition von Zylinder Z8 gezeigt) die durch Torsion bedingte Verdrillung der Kurbelwelle. Diese Charakteristik der Winkelabweichung Δϕᵢ (mit i als Zähler des jeweiligen Zylinders)kann nun auf jeden beliebigen Zylinder bzw. auf jede beliebige axiale Position der Kurbelwelle extrapoliert werden, da ja als weitere Randbedingung die durch Torsion hervorgerufene Winkelabweichung für den Zylinder Z1 mit "Null" bekannt ist.

Durch die äquidistante Wahl der Zündabstände (alle 90°) ergibt sich hinsichtlich der Ausbreitung einer Torsionsschwingung für alle Zylinder der gleiche Zeitabstand, das bedeutet: die Torsionsschwingung hat für alle Zylinder die gleiche Zeit, sich auszubreiten. Die Höhe der Winkelabweichung Δϕᵢ ist also rein über die axiale Position der Zylinder auf der Kurbelwelle gegeben.

Figur 3 zeigt in einem Diagramm analog zu Figur 2 die Winkelabweichung Δϕ₈ für den Zylinder Z8 des in Figur 1a gezeigten 8-ZylinderMotors, allerdings mit anderen Zündabständen. Die Zündreihenfolge wurde beibehalten mit Z1 → Z6 → Z3 → Z5 → Z4 → Z7 → Z2 → Z8, die in Kurbelwinkel ausgedrückten Zündabstände betragen allerdings 120°, 60°, 120°, 60°, 120°, 60°, 120° usw. Es liegen also, wie anhand von Figur 2 erläutert, wieder 180° Kurbelwinkel zwischen den Zündereignissen der Zylinder Z1, Z3, Z4 und Z2, allerdings nur 60° zwischen den Zündereignissen zwischen Zylindern Z6 → Z3, Z4 → Z7, und Z8 → Z1. Die veränderten Zündabstände beeinflussen das Muster der Winkelabweichung, welches hier für die Kurbelwellenposition bei Zylinder Z8 aufgetragen ist. Die Zündung des Zylinders Z1 bei 0° Kurbelwellenwinkel hat wieder keinen nennenswerten Einfluss auf die Verdrehung der Kurbelwelle an der Position des Zylinders Z8. Die Beiträge zur Verdrehung verhalten sich proportional zu den Zündabständen, denn ein Zündabstand von 120° bewirkt, dass sich eine eingeleitete Torsionsschwingung länger ausbreiten kann, als dies bei einem Zündabstand von 60° der Fall ist.

Während im Beispiel der Zündabstände nach Figur 2, wo alle Zylinder in gleichen Zündabständen gezündet werden, und so die entstehende Torsionsschwingung jeweils die gleiche Zeit zur Ausbreitung hat, ergibt sich im Beispiel der Zündabstände 120°/60°in Figur 3 ein anderes Bild der Winkelabweichung. Die Beiträge zur Torsionsschwingung jener Zylinder, die bei 120° Zündabstand gezündet werden, verhalten sich zu jenen Zylindern, die in 60° Zündabstand gezündet werden, wie 2:1, das Verhältnis der Beiträge, ausgedrückt als Gewichtungsfaktor, liegt also bei 2/3 zu 1/3.

Der Gewichtungsfaktor berücksichtigt also, wieviel später die nächste Krafteinleitung erfolgt.

Wieder kann das entstehende Muster der Winkelabweichung Δϕᵢ nun auf jede beliebige axiale Position der Kurbelwelle übertragen werden, da als Randbedingung wieder feststeht, dass bei Zylinder Z1 an der Abtriebsseite keine Verdrehung stattfindet.

Nach dem Verfahren ist es also möglich, ohne Messung und lediglich aus Kenntnis der Zündabstände und der Zündreihenfolge, sowie der Entfernung der Zylinder zueinander, kurbelwellenwinkelaufgelöst für jeden Zylinder den Betrag der durch die Torsion bzw. Torsionsschwingung verursachten Winkelabweichung zu bestimmen. Die Erfindung macht sich also die Erkenntnis zu Nutze, dass sich über einen Zeitraum von 720° Kurbelwellenwinkel eine stehende Welle der Torsion bzw. der Torsionsschwingung ausprägt.

Durch den Gewichtungsfaktor wird berücksichtigt, ob die Zündreihenfolge harmonisch ist (gleicher Zündabstand über alle Zylinder), oder ob die Zündabstände in ungleich großen Abständen, ausgedrückt als Kurbelwinkel, erfolgen. Der Kurbelwinkel, der zwischen zwei Zündereignissen liegt, ist gleich bedeutend mit der Zeit, welche die Schwingung hat, sich auszuprägen. Als Wellen interpretiert heißt ein gleichmäßiger Zündabstand, dass alle Zündereignisse in Phase auftreten, bei ungleich großen Zündabständen gibt es mehrere Wellen (zwei Wellen bei zwei unterschiedlichen Zündabständen), die in verschobener Phasenlage zueinander liegen.

Mit dem erfindungsgemäßen Verfahren kann besonders vorteilhaft Motordiagnostik betrieben werden, da Sensorsignale nun stets der korrekten Kurbelwellenposition zugeordnet werden können. Beispielsweise können Sensorsignale einer Zylinderdrucküberwachung in Bezug auf die Torsionswinkelabweichung korrigiert werden. In Summe kann eine höhere Qualität in der Kontrolle über die Verbrennung und dadurch ein höherer Wirkungsgrad und höhere Leistungsdichte erzielt werden. Insbesondere günstig ist das Verfahren durch die verbesserte Genauigkeit der Zündzeitpunkte und von Messungen im Zylinder, wie z. B. einer Zylinderdruckerfassung.

## Patentansprüche

1. Verfahren zur Steuerung einer Brennkraftmaschine (1) mit einer Vielzahl von Zylindern (Z), wobei Aktuatoren der Brennkraftmaschine (1) kurbelwinkelabhängig ansteuerbar sind und / oder Sensorsignale der Brennkraftmaschine (1) kurbelwinkelabhängig ermittelbar sind, zur Kompensation einer Torsion einer Kurbelwelle (K) durch welche Torsion es zu Abweichungen des Kurbelwinkels zwischen einem tordierten und untordierten Zustand der Kurbelwelle (K) kommt, wobei für wenigstens zwei der Zylinder (Z) ein zylinderindividueller und kurbelwinkelaufgelöster Wert der Winkelabweichung (Δϕᵢ) ermittelt wird und in Abhängigkeit der ermittelten Winkelabweichung (Δϕᵢ) die kurbelwinkelabhängigen Aktuator- bzw. Sensorsignale korrigiert werden, **dadurch gekennzeichnet, dass** der zylinderindividuelle und kurbelwinkelaufgelöste Wert der Winkelabweichung (Δϕᵢ) berechnet wird, wobei zur Berechnung des zylinderindividuellen und kurbelwinkelaufgelösten Wertes der Winkelabweichung (Δϕᵢ) der geometrische Abstand der einzelnen Zylinder (Z) von der als fest eingespannt angenommenen Abtriebsseite der Kurbelwelle (K) und der Zündabstand der Zylinder (Z) berücksichtigt wird.

2. Verfahren nach Anspruch 1, **dadurch gekennzeichnet, dass** eine stationäre Brennkraftmaschine verwendet wird.

3. Verfahren nach einem der Ansprüche 1 oder 2, **dadurch gekennzeichnet, dass** der zylinderindividuelle und kurbelwinkelaufgelöste Wert der Winkelabweichung (Δϕᵢ) durch eine Modellfunktion berechnet wird.

4. Verfahren nach einem der Ansprüche 1 bis 3, **dadurch gekennzeichnet, dass** der zylinderindividuelle und kurbelwinkelaufgelöste Wert der Winkelabweichung (Δϕᵢ) in Echtzeit basierend auf Motorausgangssignalen berechnet wird.

5. Verfahren nach einem der vorangegangenen Ansprüche, **dadurch gekennzeichnet, dass** wenigstens eine Motorregelgröße in Abhängigkeit wenigstens eines zylinderindividuellen und kurbelwinkelaufgelösten Werts der Winkelabweichung (Δϕᵢ) verändert wird.

6. Verfahren nach einem der vorangegangenen Ansprüche, **dadurch gekennzeichnet, dass** wenigstens ein Motormesssignal über zumindest einen zylinderindividuellen und kurbelwinkelaufgelösten Wert der Winkelabweichung (Δϕᵢ) korrigiert wird.

7. Verfahren nach Anspruch 6, **dadurch gekennzeichnet, dass** das Motormesssignal das Ergebnis einer Zylinderdruckmessung ist.

8. Brennkraftmaschine (1) mit einer Vielzahl von Zylindern (Z), eingerichtet zur Durchführung des Verfahren nach wenigstens einem der Ansprüche 1 bis 7.

9. Brennkraftmaschine nach Anspruch 8, **dadurch gekennzeichnet dass** die Brennkraftmaschine eine stationäre Brennkraftmaschine ist.

## Claims

1. A method of controlling an internal combustion engine (1) having a plurality of cylinders (Z), wherein actuators of the internal combustion engine (1) are actuable in crank angle-dependent relationship and/or sensor signals of the internal combustion engine (1) can be ascertained in crank angle-dependent relationship,
for compensation of a torsion of a crankshaft (K), by which torsion deviations in the crank angle occur between a twisted and an untwisted condition of the crankshaft (K),
wherein for at least two of the cylinders (Z) a cylinder-individual and crank angle-resolved value of the angle deviation (Δϕᵢ) is ascertained and the crank angle-dependent actuator or sensor signals are corrected in dependence on the detected angle deviation (Δϕᵢ), **characterised in that** the cylinder individual and crank angle-resolved value of the angle deviation (Δϕᵢ) is calculated, wherein for calculation of the cylinder individual and crank angle-resolved value of the angle deviation (Δϕᵢ) the geometrical spacing of the individual cylinders (Z) from the drive output side of the crankshaft (K), which is assumed to be fixedly clamped, and the firing spacing of the cylinders (Z) is taken into consideration.

2. A method as set forth in claim 1 **characterised in that** a stationary internal combustion engine e is used.

3. A method as set forth in one of claims 1 or 2 **characterised in that** the cylinder-individual and crank angle-resolved value of the angle deviation (Δϕᵢ) is calculated by a model function.

4. A method as set forth in one of claims 1 through 3 **characterised in that** the cylinder-individual and crank angle-resolved value of the angle deviation (Δϕᵢ) is calculated in real time based on engine output signals.

5. A method as set forth in one of the preceding claims **characterised in that** at least one engine management parameter is varied in dependence on at least one cylinder-individual and crank angle-resolved value of the angle deviation (Δϕᵢ).

6. A method as set forth in one of the preceding claims **characterised in that** at least one engine measurement signal is corrected by way of at least one cylinder-individual and crank angle-resolved value of the angle deviation (Δϕᵢ).

7. A method as set forth in claim 6 **characterised in that** the engine measurement signal is the result of a cylinder pressure measurement operation.

8. An internal combustion engine (1) having a plurality of cylinders (Z), adapted for carrying out the method as set forth in at least one of claims 1 through 7.

9. An internal combustion engine (1) as set forth in claim 8 **characterised in that** the internal combustion engine is a stationary internal combustion engine.

## Revendications

1. Procédé de commande d'un moteur à combustion interne (1) avec une pluralité de cylindres (Z), dans lequel des actionneurs du moteur à combustion interne (1) peuvent être pilotés en fonction de l'angle de vilebrequin et/ou des signaux de capteur du moteur à combustion interne (1) peuvent être déterminés en fonction de l'angle de vilebrequin,
aux fins de la compensation d'une torsion d'un arbre de vilebrequin (K), laquelle torsion a pour effet des écarts de l'angle de vilebrequin entre des états avec torsion et sans torsion de l'arbre de vilebrequin (K),
dans lequel pour au moins deux des cylindres (Z), une valeur, propre au cylindre et en fonction de l'angle de vilebrequin, de l'écart d'angle (Δφi) est déterminée et les signaux d'actionneur ou de capteur dépendant de l'angle de vilebrequin sont corrigés en fonction de l'écart d'angle (Δφi) déterminé, **caractérisé en ce que** la valeur, propre au cylindre et en fonction de l'angle de vilebrequin, de l'écart d'angle (Δφi) est calculée, dans lequel pour calculer la valeur, propre au cylindre et en fonction de l'angle de vilebrequin, de l'écart d'angle (Δφi), la distance géométrique des divers cylindres (Z) par rapport au côté de sortie, réputé comme étant retenue de manière fixe, de l'arbre de vilebrequin (K) et la distance d'amorçage des cylindres (Z) est prise en compte.

2. Procédé selon la revendication 1, **caractérisé en ce qu'**un moteur à combustion interne stationnaire est utilisé.

3. Procédé selon l'une quelconque des revendications 1 ou 2, **caractérisé en ce que** la valeur, propre au cylindre et en fonction de l'angle de vilebrequin, de l'écart d'angle (Δφi) est calculée par une fonction de modélisation.

4. Procédé selon l'une quelconque des revendications 1 à 3, **caractérisé en ce que** la valeur, individuelle au cylindre et en fonction de l'angle de vilebrequin, de l'écart d'angle (Δφi) est calculée en temps réel sur la base de signaux de sortie de moteur.

5. Procédé selon l'une quelconque des revendications précédentes, **caractérisé en ce qu'**au moins une grandeur de régulation de moteur est modifiée en fonction d'au moins une valeur, propre au cylindre et en fonction de l'angle de vilebrequin, de l'écart d'angle (Δφi).

6. Procédé selon l'une quelconque des revendications précédentes, **caractérisé en ce qu'**au moins un signal de mesure de moteur est corrigé par l'intermédiaire d'au moins une valeur, propre au cylindre et en fonction de l'angle de vilebrequin, de l'écart d'angle (Δφi).

7. Procédé selon la revendication 6, **caractérisé en ce que** le signal de mesure de moteur est le résultat d'une mesure de pression de cylindre.

8. Moteur à combustion interne (1) avec une pluralité de cylindres (Z), mis au point pour mettre en oeuvre le procédé selon au moins l'une quelconque des revendications 1 à 7.

9. Moteur à combustion interne selon la revendication 8, **caractérisé en ce que** le moteur à combustion interne est un moteur à combustion interne stationnaire.
